# EUROPÄISCHE PATENTSCHRIFT

(11) **EP 3 622 141 B1**
(45) Veröffentlichungstag und Bekanntmachung des Hinweises auf die Patenterteilung: **15.01.2025**
(21) Anmeldenummer: 17780228.7
(22) Anmeldetag: 11.05.2017
(51) Int. Cl.: E05D 3/18

(54) **SCHARNIER MIT KLEMMSCHUTZ UND VERFAHREN ZUR VERSTELLUNG VON BEFESTIGUNGSTEILEN EINES SCHARNIERS**
ANTI-PINCH HINGE AND METHOD FOR ADJUSTING THE FASTENING PARTS OF SUCH A HINGE
CHARNIÈRE ANTI-PINCEMENT ET PROCÉDÉ DE RÉGLAGE DES ÉLÉMENTS DE RETENUE D'UNE TELLE CHARNIÈRE

(43) Veröffentlichungstag der Anmeldung: 18.03.2020
(73) Patentinhaber: Samet Kalip Ve Madeni Esya San. Ve Tic. A.S., 34513 Esenyurt/Istanbul (TR)
(72) Erfinder: HIRTSIEFER, Artur, 53819 Neunkirchen-Seelscheid (DE); GÜZELTEPE, Nurettin, 24537 Büyükçekmece/Istanbul (TR)
(74) Vertreter: Herrmann, Jochen
(86) Internationale Anmeldenummer: PCT/TR2017/000051
(87) Internationale Veröffentlichungsnummer: WO 2018/208240

(56) Entgegenhaltungen:
- CH-A- 508 802
- GB-A- 847 929
- US-A- 3 626 548

## Beschreibung

Die Erfindung betrifft ein Scharnier mit zwei Befestigungsteilen zur mittelbaren oder unmittelbaren Befestigung an zwei gegeneinander verschwenkbaren Möbelteilen, wobei die Befestigungsteile über eine Verbindungsanordnung miteinander schwenkbar verbunden sind.

Die Erfindung betrifft weiterhin ein Verfahren zur gelenkigen Verstellung eines ersten Befestigungsteils eines Scharniers gegenüber einem zweiten Befestigungsteil, wobei das erste Befestigungsteil zur Befestigung eines ersten Möbelteils und das zweite Befestigungsteil zur Befestigung eines zweiten Möbelteils ausgebildet ist.

Die Schrift US 2,883,699 offenbart ein Scharnier für eine schwenkbare Tür. Das Scharnier ist mit einem ersten Befestigungselement an einem Türrahmen befestigt. Das erste Befestigungselement weist eine Platte, eine Eintiefung und endseitig das Türgelenk auf. Ein zweites Befestigungselement verbindet die Tür mit dem Türgelenk. Das zweite Befestigungselement ist zweiteilig mit einer Platte zum Anschluss an die Tür und einem Zwischenstück ausgeführt. Die Platte und das Zwischenstück sind über ein Gelenk miteinander verbunden. Das Gelenk ist bei geschlossener Tür in der Eintiefung aufgenommen. Dem Gelenk ist eine Feder zugeordnet, welche das Zwischenstück und die Platte in einer linearen Ausrichtung zueinander hält. Zum Öffnen/Schließen der Tür schwingt diese um das Türgelenk. Ist ein Finger im Türspalt eingeklemmt, verstellt sich das Gelenk entgegen der Federkraft, so dass der Türspalt vergrößert wird. Dadurch wird eine Verletzung vermieden. Nachteilig ist eine durch die Feder vorgegebene Kraft zum Verstellen des Gelenkes erforderlich, welche bei nicht exakter Ausrichtung der Scharnierteile zueinander stark ansteigen kann. Aufgrund des vergleichsweise großen, durch die Tür gebildeten Hebels kann so eine hohe Kraft auf einen eingeklemmten Finger übertragen werden, bevor sich der Türspalt entsprechend vergrößert, was zu einer Quetschung des Fingers führen kann. Ein weiterer Nachteil ergibt sich daraus, dass die Tür nach dem Auslösen des Gelenks nicht mehr in ihrer gewünschten Position gehalten ist. Dies kann dazu führen, dass die Tür an benachbarten Wänden bzw. Gegenständen anschlägt und zu Beschädigungen führt.

Aus der EP 1 727 954 B1 ist ein Scharnier mit zwei Gelenkteilen zum Verbinden zweier Teilklappen einer Faltklappe bekannt, wie sie beispielsweise zum Verschließen von Oberschränken verwendet ist. Geschlossen liegen die Teilklappen in einer Ebene, während sie geöffnet in einem Winkel zueinander angeordnet sind, um den Schrankinnenraum freizugeben. Die Gelenkteile sind mit Montageplatten verbunden, welche an den Teilklappen befestigt sind. Zumindest ein Gelenkteil ist dabei verschiebbar an einer Montageplatte gelagert, wobei es durch eine kraftausübende Halteeinrichtung in einer ersten Position gehalten ist. Wird die Haltekraft überwunden, kann sich das Gelenkteil aus der ersten Position in eine zweite Position verschieben. Während in der ersten Position die Teilklappen regulär geschlossen werden können, sind sie in der zweiten Position des verschiebbaren Gelenkteils beabstandet angeordnet, so dass sich ein vergrößerter Spalt zwischen den Teilklappen ausbildet. Dadurch kann eine Verletzung beispielsweise eines Fingers, welcher zwischen den Teilklappen der Faltklappe eingeklemmt wird, vermieden werden. Nachteilig hierbei ist, dass das Gelenkteil an einer starren Montageplatte, welche direkt mit einer Teilklappe verbunden ist, verschiebbar gelagert ist. Dadurch ergibt sich eine starre, nicht federnde Verbindung, was schon bei einer geringen Fehljustage zwischen den Bauteilen des Scharniers dazu führen kann, dass die erforderliche Kraft zur Überwindung der Haltekraft deutlich über der gewünschten Kraft, bei welcher eine Verletzung eines eingeklemmten Fingers sicher ausgeschlossen werden kann, liegt.

Die EP 1 766 172 B1 zeigt eine Hebevorrichtung für eine zweiflügelige Faltklappe. Zwei Flügel der Faltklappe sind mit einem Scharnier gelenkig miteinander verbunden. Das Scharnier weist einen in einem der Flügel einsetzbaren Scharniertopf auf. Eine Gelenksachse des Scharniers ist in dem Scharniertopf angeordnet. Ein Scharnierarm bildet die Verbindung zwischen der Gelenksachse und dem zweiten Flügel der Faltklappe. Die Gelenksachse ist derart in dem Scharniertopf angeordnet, dass ein zwischen den Flügeln ausgebildeter Spalt über den gesamten Bewegungsablauf beim Öffnen und Schließen der Faltklappe kleiner als eine Fingerdicke eines Benutzers bleibt, sodass ein Durchgriff durch den Spalt vermieden wird. Dazu muss jedoch die Gelenksachse innerhalb des Scharniertopfes zwischen der inneren und der äußeren Oberfläche des Flügels angeordnet sein. Das Scharnier muss daher einen in einen der Flügel eingelassenen Scharniertopf aufweisen, was bei vielen für Faltklappen verwendeten Materialien, beispielsweise bei Glas, nicht möglich ist oder aus ästhetischen Gründen nicht erwünscht ist. Zum technischen Umfeld wird weiterhin auf die CH 508 802 A, GB 847 929 A und US 3 626 548 A verwiesen.

Es ist Aufgabe der Erfindung, ein vielfältig einsetzbares Scharnier zu schaffen, welches einen Schutz vor Verletzungen eine Hand oder eines Fingers durch Einklemmen bereitstellt.

Es ist weiterhin Aufgabe der Erfindung, ein Verfahren bereitzustellen, welches eine Betätigung eines Scharniers bei reduzierter Verletzungsgefahr ermöglicht.

Die das Scharnier betreffende Aufgabe der Erfindung wird durch die Merkmale des Anspruchs 1 gelöst.

Durch die Linearführung kann ein Spalt, wie er zwischen den durch das Scharnier gelenkig miteinander verbundenen Möbelteilen vorliegt, in Abhängigkeit von der gegenseitigen Schwenkposition der Befestigungsteile eingestellt werden. Dadurch kann der Spalt für alle möglichen Schwenkposition der beiden Befestigungsteile und somit der Möbelteile zueinander so klein gehalten werden, dass ein Durchgriff mit einer Hand oder einem Finger sicher verhindert wird. Durch den schmalen Spalt ist konstruktiv vermieden, dass insbesondere beim Schließen des Scharniers eine Hand oder ein Finger zwischen den mit dem Scharnier verbundenen Möbelteilen eingeklemmt wird. Das Verletzungsrisiko für einen Benutzer wird so deutlich reduziert. Im Unterschied zu bekannten Scharniere mit Klemmschutz werden keine Rastverbindungen oder dergleichen geöffnet, um einen vergrößerten Spalt bei einem zwischen den Möbelteilen eingeklemmten Finger zu erhalten. Die Funktionsfähigkeit des Scharniers bleibt somit durchgängig erhalten. Das Verletzungsrisiko, wie es durch eine nicht korrekt auslösende Rastverbindung bei solchen bekannten Scharnieren besteht, wird konstruktiv ausgeschlossen.

Eine einfache Einstellung des Spalts zwischen den Möbelteilen in Abhängigkeit von der Schwenkposition der Befestigungsteile zueinander kann dadurch erreicht werden, dass ein Schwenklager des Scharniers in Abhängigkeit von der zueinander bezogenen Schwenkposition der Befestigungsteile linear verstellbar angeordnet ist. Das Schwenklager bildet den Drehpunkt des Scharniers und damit der Möbelteile zueinander. Durch Nachführen des Drehpunktes kann die relative Position der beiden Möbelteile und damit der zwischen ihnen ausgebildete Spalt eingestellt werden.

Vorteilhaft kann es vorgesehen sein, dass das erste Befestigungsteil mittelbar oder unmittelbar und schwenkbar mit dem daran angeordneten ersten Linearführungselement verbunden ist. Durch Bewegen des ersten Linearführungselements kann so der Drehpunkt des Scharniers linear verstellt und damit die Spaltbreite zwischen den Möbelteilen eingestellt werden.

Eine einfache und zuverlässige Verstellung der Linearführung in Abhängigkeit von der zueinander bezogenen Schwenkposition der Befestigungsteile kann dadurch erreicht werden, dass die Führungseinrichtung ein Führungselement aufweist oder durch dieses gebildet ist, welches jeweils schwenkbar mit den Befestigungsteilen verbunden ist. Das Führungselement ist vorzugsweise als Hebel mit einer konstanten, nicht veränderbaren Länge ausgebildet. Durch die schwenkbare Anbindung des Führungselements an die Befestigungsteile kann es deren Schwenkbewegung durch eine entsprechende eigene Schwenkung folgen. Bedingt durch die nicht veränderbare Länge des Führungselements erfordert diese Schwenkung eine Veränderung des Abstands zwischen den beiden Befestigungsteilen. Dadurch wird die Linearführung in Abhängigkeit von der Winkelverstellung des Scharniers verstellt.

Entsprechend einer bevorzugten Ausgestaltungsvariante der Erfindung kann es vorgesehen sein, dass eine erste Schwenkachse, mit welcher das Führungselement schwenkbar mit dem ersten Befestigungsteil verbunden ist, beabstandet zu einem Schwenklager, mit welchem das erste Befestigungsteil schwenkbar mit dem ersten Linearführungselement verbunden ist, angeordnet ist. Der Abstand zwischen der ersten Schwenkachse und dem Schwenklager definiert den Radius, mit dem in einer überlagerten Bewegung die erste Schwenkachse um das Schwenklager und das Schwenklager um die erste Schwenkachse gedreht werden. Gleichzeitig ist die erste Schwenkachse entsprechend der Länge des Führungselements um dessen Lagerung an dem zweiten Befestigungsteil geführt. Die durch die Betätigung des Scharniers bewirkten Schwenkbewegungen erfordern eine Veränderung des Abstandes zwischen dem Schwenklager und der Lagerung des Führungselements an dem zweiten Befestigungsteil, wodurch eine entsprechende lineare Verstellung des Linearführungselements erzwungen wird. Dabei ist der Weg, um den die Linearführung bei einer gegebenen Schwenkung der Befestigungsteile zueinander verstellt wird, abhängig von dem Abstand zwischen dem Schwenklager und der ersten Schwenkachse. Durch geeignete Wahl des Abstandes zwischen der Schwenkachse und dem Schwenklager kann so die Breite des zwischen den Möbelteilen ausgebildeten Spalts für verschiedene Drehposition der Möbelteile zueinander vorgegeben werden.

Die Schwenkung der Befestigungsteile zueinander bei gleichzeitiger linearer Verstellung der Position des Schwenklagers kann dadurch ermöglicht werden, dass die erste Schwenkachse, das erste Schwenklager und/oder ein zweites Schwenklager, mit welcher das Führungselement schwenkbar mit dem zweiten Befestigungsteil verbunden ist, gleich ausgerichtet sind.

Vorzugsweise kann es vorgesehen sein, dass die erste Schwenkachse um das Schwenklager schwenkbar angeordnet ist.

Um über den gesamten Schwenkbereich des Scharniers eine ausreichend geringe Spaltbreite zu gewährleisten ist es erfindungsgemäß vorgesehen, dass in einer ausgeschobenen Position der Linearführung die Befestigungsteile derart zueinander geschwenkt sind, dass daran montierte Möbelteile gleich, vorzugsweise in einer Ebene liegend, ausgerichtet sind und dass bei eingeschobener Linearführung die Befestigungsteile derart zueinander geschwenkt sind, dass daran montierte Möbelteile in einem Winkel zueinander ausgerichtet sind.

Besonders bevorzugt kann es vorgesehen sein, dass die Linearführung derart ausgerichtet ist, dass sie bei an einem Möbelstück montiertem Scharnier parallel oder zumindest annähernd parallel zur Oberfläche des mit dem zweiten Befestigungsteil verbundenen zweiten Möbelteils ausgerichtet ist. Durch eine Verschiebung entlang der Linearführung wird somit nur der Abstand zwischen den beiden Befestigungsteilen und damit der daran montierten Möbelteile in Richtung der einzustellenden Spaltbreite verändert. Eine quer dazu ausgerichtete Verstellung wird vermieden, wodurch die beiden Möbelteile exakt zueinander ausgerichtet bleiben.

Vorteilhaft kann es vorgesehen sein, dass das zweite Befestigungsteil eine zweite Montagefläche zur Anlage des zweiten Befestigungsteils an dem zweiten Möbelteil aufweist und dass die erste Schwenkachse auf der der zweiten Montagefläche zugewandten Seite und die zweite Schwenkachse auf der der zweiten Montagefläche abgewandten Seite der Linearführung angeordnet ist. Durch diese Anordnung kreuzt das Führungselement den Stellweg der Linearführung. Dadurch wird zum einen die Schwenkbewegung des Scharniers bei gleichzeitiger linearer Verstellung ermöglicht. Weiterhin wird erreicht, dass das Führungselement bei eingezogener Linearführung in einem steilen Winkel in den zwischen den Möbelteilen ausgebildeten Spalt eintaucht. Dadurch kann die Spaltbreite gering gehalten werden.

Die korrekte Ausbildung des zwischen den Möbelteilen ausgebildeten Spalts setzt eine exakte Positionierung des Scharniers gegenüber den Möbelteilen voraus. Dies betrifft insbesondere die Positionierung der Befestigungsteile in Richtung der Spaltbreite und damit der Stellrichtung der Linearführung. Um eine solche exakte Positionierung zu erreichen kann es vorgesehen sein, dass an dem ersten Befestigungsteil und/oder an dem zweiten Befestigungsteil Einstellmittel, insbesondere Befestigungsmittel aufnehmende Langlöcher, zur Verstellung der Position des ersten Befestigungsteils und/oder des zweiten Befestigungsteils in Richtung der Linearführung angeordnet sind. Bei der Montage des Scharniers kann so in einer vorgegebenen Schwenkstellung des Scharniers der Spalt mit Hilfe des oder der Einstellmittel auf einen vorgegebenen Wert eingestellt werden. Dadurch ist gewährleistet, dass über den gesamten Schwenkbereich des Scharniers die Breite des Spalt einen gewünschten Maximalwert bzw. einen gewünschten Minimalwert nicht über- bzw. unterschreitet.

Ist,es vorgesehen, dass das Führungselement eine Anschlagfläche zur Anlage des ersten Möbelteils bei eingeschobener Linearführung aufweist, so ist der Schwenkbereich des Scharniers in Richtung seiner eingeklappten Position definiert begrenzt.

Eine Begrenzung des Schwenkbereichs bei aufgeklapptem Scharnier kann dadurch erreicht werden, dass das erste Linearführungselement in einer Endposition des Schwenkbereichs des Scharniers bei ausgeschobener Linearführung an dem ersten Befestigungsteil anliegt.

Die das Verfahren betreffende Aufgabe der Erfindung wird durch die Merkmale des Anspruchs 12 gelöst.

Das Schwenklager bildet den Drehpunkt des Scharniers und die Verbindungsstelle zwischen den Befestigungsteilen und damit der mit den Befestigungsteilen verbundenen Möbelteile. Durch eine lineare Verstellung des Schwenklagers kann somit der Abstand zwischen den montierten Möbelteilen verändert werden. Dadurch kann der zwischen den Möbelteilen ausgebildete Spalt eingestellt werden. Durch die Abhängigkeit der linearen Verstellung von der Schwenkposition kann die Spaltbreite für die möglichen Schwenkpositionen des Scharniers vorgegeben werden. Dadurch kann die Breite des Spalts für alle Schwenkpositionen des Scharniers so klein eingestellt werden, dass ein Durchgriff mit einer Hand oder einem Finger nicht möglich ist. Durch diese Maßnahme wird das Verletzungsrisiko für einen Nutzer deutlich reduziert.

Eine möglichst gleichbleibende Spaltbreite zwischen den Möbelteilen über den gesamten Schwenkbereich des Scharniers kann dadurch erreicht werden, dass das Schwenklager an dem ersten Befestigungselement angeordnet ist, dass bei einer Schwenkung der Befestigungselemente, welche zu einer ebenen Ausrichtung daran montierter Möbelteile führt, der Abstand zwischen dem Schwenklager und dem zweiten Befestigungselement vergrößert wird und dass bei einer Schwenkung der Befestigungselemente, welche zu einem kleinere Winkel zwischen den an den Befestigungselementen montierten Möbelteilen führt, der Abstand zwischen dem Schwenklager und dem zweiten Befestigungselement verkleinert wird.

Um den Spalt zwischen den montierten Möbelteilen einstellen zu können und gleichzeitig die exakte Ausrichtung der Möbelteile quer zur Spaltbreite beizubehalten kann es vorgesehen sein, dass bei montiertem Scharnier das Schwenklager parallel zu einer Oberfläche eines zweiten Möbelteils, an dem das zweite Befestigungsteil befestigt ist, verstellt wird.

Ein eindeutiger Zusammenhang zwischen der Schwenkposition des Scharniers und der linearen Positionierung der Befestigungsteile zueinander kann dadurch erreicht werden, dass die Position des Schwenklagers durch eine mechanische Kopplung zwischen dem ersten und dem zweiten Befestigungsteil linear verstellt wird. Dies ermöglicht eine exakte und reproduzierbare Einstellung der Spaltbreite für die verschiedenen Schwenkpositionen des Scharniers.

Ein wirksamer Klemmschutz kann dadurch erreicht werden, dass das Schwenklager des Scharniers in Abhängigkeit von der Schwenkposition des ersten Befestigungsteils gegenüber dem zweiten Befestigungsteil derart linear verstellt wird, dass eine Breite eines zwischen den durch das Scharnier beweglich miteinander verbundenen Möbelteilen ausgebildeten Spalts für alle einstellbaren Schwenkpositionen des Scharniers kleiner als eine Fingerdicke, insbesondere kleiner oder gleich 6mm, ist.

Die Erfindung wird im Folgenden anhand eines in den Zeichnungen dargestellten Ausführungsbeispiels näher erläutert. Es zeigen:
- Figur 1: in einer ersten perspektivischen Ansicht ein Scharnier mit einer Linearführung in ihrer ausgefahrenen Position,
- Figur 2: in einer zweiten perspektivischen Ansicht das in Figur 1 gezeigte Scharnier bei ausgefahrener Linearführung,
- Figur 3: in einer Seitenansicht das in Figur 1 gezeigte Scharnier montiert an einer geschlossenen Faltklappe,
- Figur 4: das in Figur 3 gezeigte Scharnier bei teilgeöffneter Faltklappe,
- Figur 5: das in den Figuren 3 und 4 gezeigte Scharnier bei weiter geöffneter Faltklappe und
- Figur 6: das in den Figuren 3, 4 und 5 gezeigte Scharnier bei vollständig geöffneter Faltklappe.

Figur 1 zeigt in einer ersten perspektivischen Ansicht ein Scharnier 10 mit einer Linearführung in ihrer ausgefahrenen Position.

Dem Scharnier 10 sind ein erstes und ein zweites Befestigungsteil 20, 30 zugeordnet. Das erste Befestigungsteil 20 weist einen Verbindungsabschnitt 27 auf, an den seitlich Flansche 21 angeformt sind. Mit dem Verbindungsabschnitt 27 ist weiterhin ein Ausleger 22 vorzugsweise einstückig verbunden. Der Verbindungsabschnitt 27 und die seitlichen Flansche 21 sind eben ausgeführt. In die seitlichen Flansche 21 ist jeweils ein Langloch 26 eingeformt. Die Langlöcher 26 sind in Richtung zu dem zweiten Befestigungsteil 30 hin ausgerichtet. Der Ausleger 22 ist U-förmig ausgebildet. Er weist einen Boden 22.1 und an den gegenüberliegenden Kanten des Bodens 22.1 in einem Winkel angeformte Seitenwände 22.2 auf. Die Seitenwände 22.2 stehen sich somit beabstandet gegenüber. Das erste Befestigungsteil 20 ist vorliegend als Blechstanzteil ausgebildet. Es ist jedoch auch denkbar, dass erste Befestigungsteil 20 aus Kunststoff, beispielsweise als Spritzgussteil, herzustellen.

Ein erstes Linearführungselement 23 ist schwenkbar mit dem Ausleger 22 verbunden. Dazu weist das Linearführungselement 23 endseitig einen Gelenkabschnitt 23.1 auf. Der Gelenkabschnitt 23.1 ist von einem Durchbruch durchdrungen. Im äußeren Bereich des Auslegers 22 sind zueinander fluchtende Bohrungen in dessen Seitenwände 22.2 eingebracht. Der Durchbruch des ersten Linearführungselement 23 ist fluchtend zu den Bohrungen in den Seitenwänden 22.2 des Auslegers 22 angeordnet. Ein durch die Bohrungen und den Durchbruch geführter Stift stellt die schwenkbare Verbindung zwischen dem ersten Linearführungselement 23 und dem Ausleger 22 her. Es ist so ein erstes Schwenklager 24 zwischen dem ersten Linearführungselement 23 und dem Ausleger 22 gebildet.

Das erste Linearführungselement 23 ist als stabförmiger Schieber ausgeführt. Es ist gegenüberliegend zu seinem Gelenkabschnitt 23.1 in einem zweiten Linearführungselement 33 an dem zweiten Befestigungsteil 30 geführt. Das zweite Linearführungselement 33 ist dazu als Bohrung, vorliegend als Durchgangsbohrung, in das zweite Befestigungsteil 30 eingebracht. Das erste Linearführungselement 23 ist in das zweite Linearführungselement 33 eingeschoben. Es ist so seitlich und damit quer zu seiner Längserstreckung geführt und kann linear in Richtung seiner Längserstreckung verstellt werden. Das erste Linearführungselement 23 und das zweite Linearführungselement 33 bilden die Linearführung.

Das zweite Befestigungsteil 30 weist einen Lagerbock 32 auf, an den seitlich Befestigungsabschnitte 31 angeformt sind. Die Befestigungsabschnitte 31 sind flanschförmig ausgebildet. Sie sind von Ausnehmungen 35 durchdrungen. Die Ausnehmungen 35 weisen eine längliche Form auf. Sie sind quer zur Ausrichtung der Langlöcher 26 in den Flanschen 21 des ersten Befestigungsteils 20 ausgerichtet. Endseitig sind Anlageabschnitte 36 an die Befestigungsabschnitte 31 des zweiten Befestigungsteils 30 angeformt. Wie insbesondere den Figuren 3 bis 6 zu entnehmen ist, stehen die Anlageabschnitte 36 über eine zweite Montagefläche 34 des zweiten Befestigungsteils 30 über.

Wie in Figur 1 gezeigt, ist das zweite Linearführungselement 33 in den Lagerbock 32 des zweiten Befestigungsteils 30 eingeformt.

Ein Führungselement 40 stellt eine gelenkige Verbindung zwischen dem ersten und dem zweiten Befestigungsteil 20, 30 her. Das Führungselement 40 ist in Form eines Hebels ausgebildet. Es weist einen Basisabschnitt 41 auf, an den zwei beabstandet zueinander verlaufende Montageschenkel 42 angeformt sind. Die Montageschenkel 42 sind in Richtung zum ersten Befestigungsteil 20 hin ausgerichtet. Endseitig sind erste Achsaufnahmen 47 an die Montageschenkel 42 angeformt. Die beiden ersten Achsaufnahmen 47 der beiden Montageschenkel 42 sind fluchtend zueinander ausgerichtet. Vorliegend ist das Führungselement 40 als Blechstanzteil ausgebildet. Die beiden ersten Achsaufnahmen 47 sind durch entsprechende Biegung der Endabschnitte der Montageschenkel 42 gebildet. Es ist jedoch auch denkbar, die ersten Achsaufnahmen 47 durch entsprechende Bohrungen auszubilden. Die ersten Achsaufnahmen 47 sind seitlich der Seitenwände 22.2 des Auslegers 22 angeordnet. Dazu sind die beiden Montageschenkel 42, ausgehend von dem Basisabschnitt 41, seitlich an dem ersten Linearführungselement 23 vorbeigeführt. Fluchtend zu den ersten Achsaufnahmen 47 sind die Seitenwände 22.2 von jeweils einer weiteren Bohrung durchdrungen. Durch diese Bohrungen und die ersten Achsaufnahmen 47 ist eine Achse gesteckt. Es ist so eine erste Schwenkachse 44 zwischen dem Führungselement 40 und dem ersten Befestigungselement 10 gebildet. Die erste Schwenkachse 44 ist beabstandet zu dem Schwenklager 24 angeordnet. Gegenüberliegend zu den Montageschenkeln 42 sind beabstandet zueinander angeordnete Montagelaschen 43 an den Basisabschnitt 41 des Führungselement 40 angeformt. An den Montagelaschen 43 sind endseitig zweite Achsaufnahmen 48 vorgesehen. Die beiden zweiten Achsaufnahmen 48 sind durch entsprechende Biegung der Endabschnitte der Montagelaschen 43 gebildet. Es ist jedoch auch denkbar, die zweiten Achsaufnahmen 48 durch entsprechende Bohrungen auszubilden. Die zweiten Achsaufnahmen 48 sind seitlich an dem Lagerbock 32 des zweiten Befestigungsteils 30 angeordnet. Fluchtend zu den zweiten Achsaufnahmen 48 ist der Lagerbock 32 von einer Bohrung durchdrungen. Diese verläuft quer zur Längserstreckung des zweiten Linearführungselements 33. Durch die Bohrung und die zweiten Achsaufnahmen 48 ist ein Bolzen gesteckt. Dadurch ist zwischen dem Führungselement 40 und dem zweiten Befestigungsteil 30 eine zweite Schwenkachse 45 ausgebildet.

Das Schwenklager 24, die erste Schwenkachse 44 und die zweite Schwenkachse 45 sind gleich ausgerichtet.

Die Montageschenkel 42 und ein Teil des Basisabschnitts 41 bilden eine Anschlagfläche 46 aus.

Figur 2 zeigt in einer zweiten perspektivischen Ansicht das in Figur 1 gezeigte Scharnier 10 bei ausgefahrener Linearführung. Wie dieser Darstellung deutlich zu entnehmen ist, ist das zweite Linearführungselement 33 als Durchgangsbohrung durch den Lagerbock 32 des zweiten Befestigungsteils 30 ausgebildet. Das erste Linearführungselement 23 ist in das zweite Linearführungselement 33 eingesteckt und darin linear geführt.

Figur 3 zeigt in einer Seitenansicht das in Figur 1 gezeigte Scharnier 10 montiert an einer geschlossenen Faltklappe. Dabei bildet ein erstes Möbelteil 11 eine erste Teilklappe und ein zweites Möbelteil 12 eine zweite Teilklappe der Faltklappe. Im geschlossenen Zustand der Faltklappe sind die beiden Möbelteile 11, 12 in einer Ebene angeordnet. Dabei sind die beiden Möbelteile 11, 12 durch einen Spalt 13 zueinander beabstandet.

Das erste Befestigungsteil 20 ist an der Innenseite des ersten Möbelteils 11 montiert. Dazu liegt das erste Befestigungsteil 20 mit einer ersten Montagefläche 25 an der inneren Oberfläche des ersten Möbelteils 11 an. Die erste Montagefläche 25 ist durch die dem ersten Möbelteil 11 zugewandten Oberflächen der beiden Flansche 21, des Verbindungsabschnitts 27 sowie des Bodens 22.1 des Auslegers 22 gebildet. Das erste Befestigungsteil 20 ist mit geeigneten Befestigungsmitteln, vorliegend mittels nicht dargestellter Schrauben, welche durch die Langlöcher 26 in den Flanschen 21 des ersten Befestigungsteils 20 geführt sind, mit dem ersten Möbelteil 11 verbunden. Die Langlöcher 26 ermöglichen eine exakte Ausrichtung des ersten Befestigungsteils 20 gegenüber dem ersten Möbelteil 11 in Stellrichtung der Linearführung.

Das zweite Befestigungsteil 30 liegt mit seiner zweiten Montagefläche 34 an der inneren Oberfläche des zweiten Möbelteils 12 an. Dabei umgreifen die angeformten Anlageabschnitte 36 die zum Spalt 13 hin ausgerichtete Kante des zweiten Möbelteils 12. Dadurch ist das zweite Befestigungsteil 30 in Stellrichtung der Linearführung exakt gegenüber dem zweiten Möbelteil 12 ausgerichtet. Das zweite Befestigungsteil 30 ist mittels geeigneter Befestigungsmittel, vorliegend mittels nicht dargestellter Schrauben, welche durch die Ausnehmungen 35 in den Befestigungsabschnitten 31 des zweiten Befestigungsteils 30 geführt sind, mit dem zweiten Möbelteile 12 verbunden. Durch die längliche Ausbildung der Ausnehmungen 35 kann das zweite Befestigungsteil 30 quer zur Stellrichtung der Linearführung ausgerichtet werden.

Der Spalt 13 ist kleiner als eine Fingerdicke gewählt. Vorzugsweise beträgt die Breite des Spalts 13 maximal 6 mm. Die Breite des Spalts 13 ist durch die Stellung der Linearführung bestimmt. Die Stellung der Linearführung ist durch die mechanische Kopplung der beiden Befestigungsteile 20, 30 festgelegt. Diese mechanische Kopplung erfolgt vorliegt durch das Führungselement 40. Das Führungselement 40 bildet einen Hebel. Es verbindet die beiden Befestigungsteile 20, 30. Dazu ist durch die erste Schwenkachse 44 gelenkig an das erste Befestigungsteil 20 und durch die zweite Schwenkachse 45 gelenkig an das zweite Befestigungsteil 30 angekoppelt. Das Führungselement 40 kreuzt den Stellweg der Linearführung. Die erste Schwenkachse 44 ist beabstandet zu dem Schwenklager 24 des Scharniers 10 angeordnet. Dabei ist in der gezeigten Stellung des Scharniers 10, in der die beiden Möbelteile 11, 12 in einer Ebene angeordnet sind, die erste Schwenkachse 44 zwischen dem Schwenklager 24 und dem zweiten Befestigungsteil 30 angeordnet. Das Schwenklager 24 bildet den Drehpunkt des Scharniers 10.

In der in Figur 3 gezeigten Stellung des Scharniers 10, in welcher die beiden Möbelteile 11, 12 in einer Ebene zueinander ausgerichtet sind, liegt in dem gezeigten Ausführungsbeispiel das erste Linearführungselement 23 an dem Ausleger 22, vorliegend an der Schwenkachse des Auslegers 22, an. Dadurch ist ein Anschlag des Scharniers 10 ausgebildet. Die dem Spalt 13 zugewandt Kante des ersten Möbelteils 11 kann somit nicht weiter in Richtung zu dem ersten Linearführungselement 23 um das Schwenklager 24 geschwenkt werden. Die Ausrichtung der beiden Möbelteile 11, 12 in einer Ebene bildet somit eine Endposition des Schwenkbereichs des Scharniers 10.

Figur 4 zeigt das in Figur 3 gezeigte Scharnier 10 bei teilgeöffneter Faltklappe. Die beiden Möbelteile 11, 12 sind dabei, ausgehend von der in Figur 3 gezeigten geschlossenen Position der Faltklappe, durch eine äußere Betätigung um das Schwenklager 24 des Scharniers 10 zueinander verschwenkt. Durch diese Schwenkbewegung wird die erste Schwenkachse 44 um das Schwenklager 24 geschwenkt. Die erste Schwenkachse 44 ist durch das Führungselement 40 mechanisch mit der zweiten Schwenkachse 45, welche an dem zweiten Befestigungsteil 30 festgelegt ist, verbunden. Dadurch ist der Abstand zwischen der ersten Schwenkachse 44 und der zweiten Schwenkachse 45 fest vorgegeben. Durch die Schwenkbewegung der Betätigungsteile 20, 30 zueinander wird somit die erste Schwenkachse 44 auch auf einer Kreisbahn um die zweite Schwenkachse 45 geführt. Die gleichzeitige Kreisbewegung der ersten Schwenkachse 44 um das Schwenklager 24 und die zweite Schwenkachse 45 erfordert, dass sich der Abstand zwischen dem Schwenklager 24 und der zweiten Schwenkachse 45 verändert, vorliegend verringert. Die Linearführung bietet den dazu erforderlichen Freiheitsgrad. Durch die Schwenkung der Befestigungselemente 11, 12 zueinander wird somit die Linearführung verstellt. Durch die Betätigung der Faltklappe wird auch das Schwenklager 24 um die erste Schwenkachse 44 geschwenkt. Gleichzeitig wird das Schwenklager 24 durch die Linearführung auf einer linearen Bahn geführt. Die Verstellung der Linearführung erfolgt in Abhängigkeit von der Schwenkposition der beiden Befestigungsteile 20, 30 zueinander. Beim Schwenken der Möbelteile 11, 12 und damit der Befestigungsteile 20, 30 von ihrer in Figur 3 gezeigten Position bei in einer Ebene angeordneten Möbelteilen 11, 12 in die in Figur 4 gezeigte Schwenkposition bei in einem Winkel zueinander ausgerichteten Möbelteilen 11, 12 und damit Befestigungsteilen 20, 30 wird das erste Linearführungselement 23 in das zweite Linearführungselement 33 eingeschoben. Durch die Betätigung des Scharniers 10 wird somit auch das Schwenklager 24 linear verschoben. Dabei erfolgt die lineare Verschiebung durch die Ausrichtung der Linearführung parallel zur inneren Oberfläche des zweiten Möbelteils 12, an dem das zweite Befestigungsteil 30 montiert ist.

Der Stellweg der Linearführung in Abhängigkeit von der Schwenkbewegung der Befestigungsteile 20, 30 zueinander ist durch den Abstand des Schwenklagers 24 und der Schwenkachsen 44, 45 zueinander vorgegeben. So führt ein größerer Abstand zwischen dem Schwenklager 24 und der ersten Schwenkachse 44 bei einer gegebenen Schwenkbewegung der Befestigungsteile 20, 30 zu einer größeren Linearbewegung der Linearführung.

Durch die lineare Verschiebung des Schwenklagers 24 wird auch die Position der mit den Befestigungsteile 20, 30 verbundenen Möbelteile 11, 12 linear zueinander verändert. Dadurch wird der zwischen den Möbelteilen 11, 12 ausgebildete Spalt 13 verändert. Bei bekannten Scharnierausführungen mit nicht linear verstellbar angeordneten Drehachsen vergrößert sich der Spalt 13 beim Aufklappen des Scharniers, sodass ein Nutzer mit den Fingern durch den Spalt 13 greifen kann. Beim Schließen eines solchen Scharniers können dann die Finger eingeklemmt werden, was auf Grund der vorliegenden, durch die Möbelteile 11, 12 gebildeten großen Hebel zu starken Quetschungen und damit Verletzungen führen kann. Durch die erfindungsgemäße lineare Verstellung des Drehpunktes des Scharniers 10 wird der Spalt 13 über den gesamten Bewegungsablauf bei der Betätigung des Scharniers 10 so klein gehalten, dass ein Durchgriff nicht möglich ist. Vorzugsweise weist der Spalt 13 über den gesamten Schwenkbereich des Scharniers 10 eine maximale Breite von 6 mm auf. Dadurch kann eine Verletzung eines Nutzers sicher vermieden werden.

Es ist denkbar, entsprechend einer nicht dargestellten Ausführungsvariante der Erfindung den Spalt 13, wie er sich bei in einer Ebene angeordneten Möbelteilen 11, 12 ausbildet, über seine Tiefe mit einer sich stetig ändernden Spaltbreite auszubilden. Beispielsweise kann der Spalt 13 keilförmig ausgeführt sein. Dazu können die einander zugewandten Kanten der Möbelteile 11, 12 entsprechend ausgebildet sein oder es können geeignet geformte Leisten und/oder Flächen an den Kanten angeordnet sein. Die Neigung der Kanten bzw. Leisten ist dabei so gewählt, dass das gegenüberliegende Möbelteile 11, 12 während der Schwenkbewegung nicht anstößt. Durch eine solche Ausbildung des Spalts 13 wird verhindert, dass sich der Spalt 13, wie in Figur 4 gezeigt, bei einer geneigt zueinander ausgerichteten Position der Möbelteile 11, 12 nach außen hin so weit öffnet, das mit einem Finger teilweise eingegriffen werden kann. Dadurch kann das Verletzungsrisiko noch einmal reduziert werden.

Figur 5 zeigt das in den Figuren 3 und 4 gezeigte Scharnier 10 bei weiter geöffneter Faltklappe. Die Möbelteile 11, 12 sind in einem Winkel von vorliegend 90° zueinander ausgerichtet. Das Schwenklager 24 ist durch die Linearführung dicht an das zweite Befestigungsteil 30 herangezogen. Dadurch bleibt der Spalt 13, der sich jetzt zwischen der Kante des zweiten Möbelteils 12 und der inneren Oberfläche des ersten Möbelteils 11 ausbildet, so klein, dass ein Durchgriff mit einem Finger oder einer Hand sicher verhindert ist. Die erste Schwenkachse 44 ist um das Schwenklager 24 geschwenkt. Sie ist somit in dem Spalt 13 angeordnet. Das Führungselement 40 weist eine gebogene Form auf. Dazu sind die Montageschenkel 42 und Montagelaschen 43 in einem Winkel zueinander an dem Basisabschnitt 41 angeformt. Die zweite Schwenkachse 45 ist an einem möglichst weit von der inneren Oberfläche des zweiten Möbelteils 12 angeordneten Bereich des Lagerbocks 32 des zweiten Befestigungsteils 30 angeordnet. Weiterhin ist die zweite Schwenkachse 45 in einem dem ersten Befestigungsteil 20 zugewandten Bereich des Lagerbocks 32 vorgesehen. Durch die Positionierung der zweiten Schwenkachse 45 beabstandet zu der inneren Oberfläche des zweiten Möbelteils 30 und möglichst nahe an dem Spalt 13 sowie durch die gebogene Formgebung des Führungselements 40 wird erreicht, dass die Montageschenkel 42 in einem spitzen Winkel in den Spalt 13 eintauchen. Dadurch wird die gewünschte geringe Spaltbreite von maximal 6 mm ermöglicht.

Figur 6 zeigt das in den Figuren 3, 4 und 5 gezeigte Scharnier 10 bei vollständig geöffneter Faltklappe. Das erste Möbelteil 11 ist jetzt, ausgehend von der in Figur 1 gezeigten ebenen Ausrichtung der beiden Möbelteile 11, 12, über einen Winkel von mehr als 90° gegenüber dem zweiten Möbelteile 12 geschwenkt. Die innere Oberfläche des ersten Möbelteils 11 liegt an der Anschlagfläche 46 des Führungselements 40 an. Damit ist eine feste Endposition der Schwenkbewegung des Scharniers 10 definiert. Das Schwenklager 24 ist bis unmittelbar an das zweite Befestigungsteil 30 verstellt. Das erste Linearführungselement 23 ist entsprechend entlang des als Durchgangsbohrung ausgeführten zweiten Linearführungselements 33 verschoben und ragt rückseitig aus diesem heraus. Auch in dieser Endposition des Scharniers 10 ist die Breite des spitz zulaufenden Spalts 13 bereichsweise so klein ausgebildet, dass ein Durchgriff mit einem Finger oder einer Hand sicher vermieden ist.

In dem gezeigten Ausführungsbeispiel wird die lineare Verstellung der Linearführung in Abhängigkeit von der Schwenkstellung der beiden Möbelteile 11, 12 zueinander durch das Führungselement 40 bewirkt. Es sind jedoch auch andere Anordnung, welche eine solche lineare Verstellung in Abhängigkeit von der Schwenkposition ermöglichen, denkbar, beispielsweise in Form eines Zahnrad- oder Zahnstangenantriebs, eines elektromotorischen Antriebs oder eines Seilzugs, welche jeweils auf die Linearführung einwirken. Das gezeigte Ausführungsbeispiel zeigt weiterhin die Anwendung des Scharniers 10 an einer Faltklappe, bei welcher der geschlossene Zustand durch zwei in einer Ebene angeordnete Teilklappen (Möbelteile 11, 12) gebildet ist. Das erfindungsgemäße Scharnier 10 kann jedoch auch bei anderen Möbelstücken verwendet werden, bei denen beispielsweise der geschlossene Zustand bei in einem Winkel zueinander angeordneten Möbelteilen 11, 12 erreicht ist. Ein solches Möbelstück kann beispielsweise eine Truhe mit einem angelenkten Deckel sein.

## Patentansprüche

1. Scharnier (10) mit zwei Befestigungsteilen (20, 30) zur mittelbaren oder unmittelbaren Befestigung an zwei gegeneinander verschwenkbaren Möbelteilen (11, 12), wobei die Befestigungsteile (20, 30) über eine Verbindungsanordnung miteinander schwenkbar verbunden sind,
wobei an dem ersten Befestigungsteil (20) ein erstes Linearführungselement (23) angelenkt und an dem zweiten Befestigungsteil (30) ein zweites Linearführungselement (33) angeordnet ist, wobei die Linearführungselemente (23, 33) relativ zueinander linear verschiebbar geführt sind und derart zusammenwirken, dass sie eine Linearführung bilden,
wobei ein erstes Schwenklager (24) zwischen dem ersten Linearführungselement (23) und dem ersten Befestigungsteil (20) gebildet ist, wobei das Scharnier (10) eine Führungseinrichtung aufweist, welche dazu ausgebildet ist, die Linearführung in Abhängigkeit von der zueinander bezogenen Schwenkposition der Befestigungsteile (20, 30) linear zu verstellen,
wobei das Schwenklager (24) in Abhängigkeit von der zueinander bezogenen Schwenkposition der Befestigungsteile (20, 30) linear verstellbar angeordnet ist,
**dadurch gekennzeichnet,**
**dass** in einer ausgeschobenen Position der Linearführung die Befestigungsteile (20, 30) derart zueinander geschwenkt sind, dass bei daran montierten Möbelteilen (11, 12) diese in einer Ebene liegend ausgerichtet sind und dass bei eingeschobener Linearführung die Befestigungsteile (20, 30) derart zueinander geschwenkt sind, dass bei daran montierten Möbelteilen (11, 12) diese in einem Winkel zueinander ausgerichtet sind.

2. Scharnier (10) nach Anspruch 1,
**dadurch gekennzeichnet,**
**dass** das erste Befestigungsteil (20) mittelbar oder unmittelbar und schwenkbar mit dem daran angeordneten ersten Linearführungselement (23) verbunden ist.

3. Scharnier (10) nach Anspruch 1 oder 2,
**dadurch gekennzeichnet,**
**dass** die Führungseinrichtung ein Führungselement (40) aufweist oder durch dieses gebildet ist, welches jeweils schwenkbar mit den Befestigungsteilen (20, 30) verbunden ist.

4. Scharnier (10) nach Anspruch 3,
**dadurch gekennzeichnet,**
**dass** eine erste Schwenkachse (44), mit welcher das Führungselement (40) schwenkbar mit dem ersten Befestigungsteil (20) verbunden ist, beabstandet zu dem Schwenklager (24), mit welchem das erste Befestigungsteil (20) schwenkbar mit dem ersten Linearführungselement (23) verbunden ist, angeordnet ist.

5. Scharnier (10) nach Anspruch 4,
**dadurch gekennzeichnet,**
**dass** die erste Schwenkachse (44), das erste Schwenklager (24) und/oder ein zweites Schwenklager (45), mit welcher das Führungselement (40) schwenkbar mit dem zweiten Befestigungsteil (30) verbunden ist, gleich ausgerichtet sind.

6. Scharnier (10) nach Anspruch 4 oder 5,
**dadurch gekennzeichnet,**
**dass** die erste Schwenkachse (44) um das Schwenklager (24) schwenkbar angeordnet ist.

7. Scharnier (10) nach einem der Ansprüche 1 bis 6,
**dadurch gekennzeichnet,**
**dass** die Linearführung derart ausgerichtet ist, dass sie bei an einem Möbelstück montiertem Scharnier (10) parallel oder zumindest annähernd parallel zur Oberfläche des mit dem zweiten Befestigungsteil (30) verbundenen zweiten Möbelteils (12) ausgerichtet ist.

8. Scharnier (10) nach einem der Ansprüche 4 bis 7,
**dadurch gekennzeichnet,**
**dass** das zweite Befestigungsteil (30) eine zweite Montagefläche (34) zur Anlage des zweiten Befestigungsteils (30) an dem zweiten Möbelteil (12) aufweist und dass die erste Schwenkachse (44) auf der der zweiten Montagefläche (34) zugewandten Seite und die zweite Schwenkachse (45) auf der der zweiten Montagefläche (34) abgewandten Seite der Linearführung angeordnet ist.

9. Scharnier (10) nach einem der Ansprüche 1 bis 8,
**dadurch gekennzeichnet,**
**dass** an dem ersten Befestigungsteil (20) und/oder an dem zweiten Befestigungsteil (30) Einstellmittel, insbesondere Befestigungsmittel aufnehmende Langlöcher, zur Verstellung der Position des ersten Befestigungsteils (20) und/oder des zweiten Befestigungsteils in Richtung der Linearführung angeordnet sind.

10. Scharnier (10) nach einem der Ansprüche 3 bis 9,
**dadurch gekennzeichnet, dass** das erste Befestigungsteil (20) zur Befestigung eines ersten Möbelteils ausgebildet ist und das Führungselement (40) eine Anschlagfläche (46) zur Anlage des ersten Möbelteils (11) bei eingeschobener Linearführung aufweist.

11. Scharnier (10) nach einem der Ansprüche 1 bis 10,
**dadurch gekennzeichnet,**
**dass** das erste Linearführungselement (23) in einer Endposition des Schwenkbereichs des Scharniers (10) bei ausgeschobener Linearführung an dem ersten Befestigungsteil (20) anliegt.

12. Verfahren zur gelenkigen Verstellung eines ersten Befestigungsteils (20) eines Scharniers (10) gegenüber einem zweiten Befestigungsteil (30) des Scharniers (10),
**dadurch gekennzeichnet,**
**dass** das Scharnier (10) nach einem der Ansprüche 1 bis 11 ausgebildet ist und dass das Schwenklager (24) in Abhängigkeit von der Schwenkposition des ersten Befestigungsteils (20) gegenüber dem zweiten Befestigungsteil (30) linear verstellt wird.

13. Verfahren nach Anspruch 12,
**dadurch gekennzeichnet,**
**dass** das Schwenklager (24) an dem ersten Befestigungselement (20) angeordnet ist, dass bei einer Schwenkung der Befestigungselemente (20, 30), welche zu einer ebenen Ausrichtung daran montierter Möbelteile (11, 12) führt, der Abstand zwischen dem Schwenklager (24) und dem zweiten Befestigungselement (30) vergrößert wird und dass bei einer Schwenkung der Befestigungselemente (20, 30), welche zu einem kleinere Winkel zwischen den an den Befestigungselementen (20, 30) montierten Möbelteilen (11, 12) führt, der Abstand zwischen dem Schwenklager (24) und dem zweiten Befestigungselement (30) verkleinert wird.

14. Verfahren nach Anspruch 12 oder 13,
**dadurch gekennzeichnet,**
**dass** bei montiertem Scharnier das Schwenklager (24) parallel zu einer Oberfläche eines zweiten Möbelteils (12), an dem das zweite Befestigungsteil (30) befestigt ist, verstellt wird.

15. Verfahren nach einem der Ansprüche 12 bis 14,
**dadurch gekennzeichnet,**
**dass** die Position des Schwenklagers (24) durch eine mechanische Kopplung zwischen dem ersten und dem zweiten Befestigungsteil (20, 30) linear verstellt wird.

16. Verfahren nach einem der Ansprüche 12 bis 15,
**dadurch gekennzeichnet,**
**dass** das Schwenklager (24) des Scharniers (10) in Abhängigkeit von der Schwenkposition des ersten Befestigungsteils (20) gegenüber dem zweiten Befestigungsteil (30) derart linear verstellt wird, dass eine Breite eines zwischen den durch das Scharnier (10) beweglich miteinander verbundenen Möbelteilen (11, 12) ausgebildeten Spalts für alle einstellbaren Schwenkpositionen des Scharniers (10) kleiner als eine Fingerdicke, insbesondere kleiner oder gleich 6mm, ist.

## Claims

1. Hinge (10) having two fastening parts (20, 30) for direct or indirect fastening to two furniture parts (11, 12) which can be pivoted with respect to one another, the fastening parts (20, 30) being connected to one another via a connecting arrangement such that they can pivot,
a first linear guide element (23) being articulated on the first fastening part (20) and a second linear guide element (33) being arranged on the second fastening part (30), the linear guide elements (23, 33) being guided such that they can be displaced linearly relative to one another and interacting in such a way that they form a linear guide,
a first pivot bearing (24) being formed between the first linear guide element (23) and the first fastening part (20),
the hinge (10) having a guide device which is adapted to displace the linear guide linearly in dependence on the pivot position of the fastening parts (20, 30) relative to one another,
wherein the pivot bearing (24) is linearly displaceably arranged in dependence on the pivot position of the fastening parts (20, 30) relative to one another,
**characterized in**
**that** in an pulled-out position of the linear guide, the fastening parts (20, 30) are pivoted towards one another in such a way that, when furniture parts (11, 12) are mounted on them, these are aligned in a plane, and that when the linear guide is pushed in, the fastening parts (20, 30) are pivoted towards one another in such a way that, when the furniture parts (11, 12) are mounted on them, they are aligned at an angle to one another.

2. Hinge (10) according to claim 1,
**characterized in**
**that** the first fastening part (20) is indirectly or directly and pivotably connected to the first linear guide element (23) arranged thereon.

3. Hinge (10) according to claim 1 or 2,
**characterized in**
**that** the guide device has or is formed by a guide element (40) which is connected pivotably to the fastening parts (20, 30) in each case.

4. Hinge (10) according to claim 3,
**characterized in**
**that** a first pivot axis (44), by which the guide element (40) is pivotably connected to the first fastening part (20), is arranged at a distance from the pivot bearing (24), by which the first fastening part (20) is pivotably connected to the first linear guide element (23).

5. Hinge (10) according to claim 4,
**characterized in**
**that** the first pivot axis (44), the first pivot bearing (24) and/or a second pivot bearing (45), by means of which the guide element (40) is pivotably connected to the second fastening part (30), are/is oriented identically.

6. Hinge (10) according to claim 4 or 5,
**characterized in**
**that** the first pivot axis (44) is arranged such that it can pivot about the pivot bearing (24).

7. Hinge (10) according to one of claims 1 to 6,
**characterized in**
**that** the linear guide is aligned in such a way that, when the hinge (10) is mounted on a piece of furniture, it is aligned parallel or at least approximately parallel to the surface of the second furniture part (12) connected to the second fastening part (30).

8. Hinge (10) according to one of claims 4 to 7,
**characterized in**
**in that** the second fastening part (30) has a second mounting surface (34) for the second fastening part (30) to bear against the second furniture part (12), and **in that** the first pivot axis (44) is arranged on the side of the linear guide facing the second mounting surface (34), and the second pivot axis (45) is arranged on the side of the linear guide facing away from the second mounting surface (34).

9. Hinge (10) according to one of the claims 1 to 8,
**characterized in**
**that** adjustment means, in particular fastening-means-receiving elongated holes, for adjusting the position of the first fastening part (20) and/or of the second fastening part in the direction of the linear guide are arranged on the first fastening part (20) and/or on the second fastening part (30).

10. Hinge (10) according to one of claims 3 to 9,
**characterized in**
**that** the first fastening part (20) is designed for fastening a first furniture part and the guide element (40) has a stop surface (46) for the first furniture part (11) to bear against when the linear guide is pushed in.

11. Hinge (10) according to one of claims 1 to 10,
**characterized in**
**that** the first linear guide element (23) rests against the first fastening part (20) in an end position of the pivoting range of the hinge (10) when the linear guide is pulled out.

12. Method for the articulated displacement of a first fastening part (20) of a hinge (10) with respect to a second fastening part (30) of the hinge (10),
**characterized in**
**that** the hinge (10) is designed according to one of claims 1 to 11 and that the pivot bearing (24) is linearly displaced in dependence on the pivot position of the first fastening part (20) relative to the second fastening part (30).

13. Method according to claim 12,
**characterized in that**
the pivot bearing (24) is arranged on the first fastening element (20), **in that**, when the fastening elements (20, 30) are pivoted, which leads to a planar alignment of furniture parts (11, 12) mounted thereon, the distance between the pivot bearing (24) and the second fastening element (30) is increased and that when the fastening elements (20, 30) are pivoted, which leads to a smaller angle between the furniture parts (11, 12) mounted on the fastening elements (20, 30), the distance between the pivot bearing (24) and the second fastening element (30) is reduced.

14. Method according to claim 12 or 13,
**characterized in**
**that**, when the hinge is mounted, the pivot bearing (24) is displaced parallel to a surface of a second furniture part (12) to which the second fastening part (30) is fastened.

15. Method according to any one of claims 12 to 14,
**characterized in**
**that** the position of the pivot bearing (24) is linearly displaced by a mechanical coupling between the first and second fastening parts (20, 30).

16. Method according to one of claims 12 to 15,
**characterized**
**in that** the pivot bearing (24) of the hinge (10) is linearly displaced in dependence on the pivot position of the first fastening part (20) relative to the second fastening part (30) in such a way that a width of a gap formed between the furniture parts (11, 12) movably connected to one another by the hinge (10) is smaller than a finger thickness, in particular smaller than or equal to 6 mm, for all adjustable pivot positions of the hinge (10).

## Revendications

1. Charnière (10) avec deux parties de fixation (20, 30) pour la fixation directe ou indirecte sur deux parties de meuble (11, 12) pouvant pivoter l'une par rapport à l'autre, les parties de fixation (20, 30) étant reliées entre elles de manière pivotante par un dispositif de liaison,
un premier élément de guidage linéaire (23) étant articulé sur la première partie de fixation (20) et un deuxième élément de guidage linéaire (33) étant disposé sur la deuxième partie de fixation (30), les éléments de guidage linéaire (23, 33) étant guidés de manière à pouvoir être déplacés linéairement l'un par rapport à l'autre et coopérant de telle sorte qu'ils forment un guidage linéaire,
un premier palier de pivotement (24) étant formé entre le premier élément de guidage linéaire (23) et la première partie de fixation (20),
la charnière (10) présentant un dispositif de guidage qui est conçu pour déplacer linéairement le guidage linéaire en dépendance de la position de pivotement des parties de fixation (20, 30) l'une par rapport à l'autre,
le palier de pivotement (24) étant disposé de manière à pouvoir être déplacé linéairement en dépendance de la position de pivotement des parties de fixation (20, 30) l'une par rapport à l'autre,
**caractérisé**
**en ce que**, dans une position extraite du guidage linéaire, les parties de fixation (20, 30) sont pivotées l'une par rapport à l'autre de telle sorte que, lorsque des parties de meuble (11, 12) y sont montées, celles-ci sont orientées dans un plan et en ce que, lorsque le guidage linéaire est rentré, les parties de fixation (20, 30) sont pivotées l'une par rapport à l'autre de telle sorte que, lorsque des parties de meuble (11, 12) y sont montées, celles-ci sont orientées sous un angle l'une par rapport à l'autre.

2. Charnière (10) selon la revendication 1,
**caractérisée**
**en ce que** la première partie de fixation (20) est reliée directement ou indirectement et de manière pivotante au premier élément de guidage linéaire (23) disposé sur celle-ci.

3. Charnière (10) selon la revendication 1 ou 2,
**caractérisé**
**en ce que** le dispositif de guidage comporte ou est formé par un élément de guidage (40) qui est relié de manière pivotante respectivement aux parties de fixation (20, 30).

4. Charnière (10) selon la revendication 3,
**caractérisé**
**en ce qu'**un premier axe de pivotement (44), avec lequel l'élément de guidage (40) est relié de manière pivotante à la première partie de fixation (20), est disposé à distance du palier de pivotement (24), avec lequel la première partie de fixation (20) est reliée de manière pivotante au premier élément de guidage linéaire (23).

5. Charnière (10) selon la revendication 4,
**caractérisé**
**en ce que** le premier axe de pivotement (44), le premier palier de pivotement (24) et/ou un deuxième palier de pivotement (45), avec lequel l'élément de guidage (40) est relié de manière pivotante à la deuxième partie de fixation (30), sont orientés de la même manière.

6. Charnière (10) selon la revendication 4 ou 5,
**caractérisée**
**en ce que** le premier axe de pivotement (44) est disposé de manière à pouvoir pivoter autour du palier de pivotement (24).

7. Charnière (10) selon l'une quelconque des revendications 1 à 6,
**caractérisé**
**en ce que** le guidage linéaire est orienté de telle sorte que, lorsque la charnière (10) est montée sur un meuble, il est orienté parallèlement ou au moins approximativement parallèlement à la surface de la deuxième partie de meuble (12) reliée à la deuxième partie de fixation (30).

8. Charnière (10) selon l'une quelconque des revendications 4 à 7,
**caractérisé**
**en ce que** la deuxième partie de fixation (30) présente une deuxième surface de montage (34) pour l'appui de la deuxième partie de fixation (30) sur la deuxième partie de meuble (12) et en ce que le premier axe de pivotement (44) est disposé sur le côté du guidage linéaire orienté vers la deuxième surface de montage (34) et le deuxième axe de pivotement (45) est disposé sur le côté du guidage linéaire opposé à la deuxième surface de montage (34).

9. Charnière (10) selon l'une quelconque des revendications 1 à 8,
**caractérisé**
**en ce que** des moyens de réglage, notamment des trous oblongs recevant des moyens de fixation, sont disposés sur la première partie de fixation (20) et/ou sur la deuxième partie de fixation (30) pour régler la position de la première partie de fixation (20) et/ou de la deuxième partie de fixation en direction du guidage linéaire.

10. Charnière (10) selon l'une quelconque des revendications 3 à 9,
**caractérisée**
**en ce que** la première partie de fixation (20) est conçue pour la fixation d'une première partie de meuble, et
l'élément de guidage (40) présente une surface de butée (46) pour l'appui de la première partie de meuble (11) lorsque le guidage linéaire est rentré.

11. Charnière (10) selon l'une quelconque des revendications 1 à 10,
**caractérisé**
**en ce que** le premier élément de guidage linéaire (23) est en contact avec la première partie de fixation (20) dans une position finale de la zone de pivotement de la charnière (10) lorsque le guidage linéaire est extrait.

12. Méthode de déplacement articulé d'une première partie de fixation (20) d'une charnière (10) par rapport à une deuxième partie de fixation (30) de la charnière (10),
**caractérisé**
**en ce que** la charnière (10) est réalisée selon l'une des revendications 1 à 11 et en ce que le palier de pivotement (24) est déplacé linéairement en dépendance de la position de pivotement de la première partie de fixation (20) par rapport à la deuxième partie de fixation (30).

13. Méthode selon la revendication 12,
**caractérisé**
**en ce que** le palier de pivotement (24) est disposé sur le premier élément de fixation (20), en ce que, lors d'un pivotement des éléments de fixation (20, 30) qui conduit à un alignement plan de parties de meuble (11, 12) montées sur ceux-ci, la distance entre le palier de pivotement (24) et le deuxième élément de fixation (30) est augmentée et en ce que, lors d'un pivotement des éléments de fixation (20, 30), qui conduit à un angle plus petit entre les parties de meuble (11, 12) montées sur les éléments de fixation (20, 30), la distance entre le palier de pivotement (24) et le deuxième élément de fixation (30) est diminuée.

14. Méthode selon la revendication 12 ou 13,
**caractérisé**
**en ce que** lorsque la charnière est montée, le palier de pivotement (24) est déplacé parallèlement à une surface d'une deuxième partie de meuble (12) à laquelle la deuxième partie de fixation (30) est fixée.

15. Méthode selon l'une quelconque des revendications 12 à 14,
**caractérisé**
**en ce que** la position du palier de pivotement (24) est déplacée linéairement par un couplage mécanique entre la première et la deuxième partie de fixation (20, 30).

16. Méthode selon l'une quelconque des revendications 12 à 15,
**caractérisé**
**en ce que** le palier de pivotement (24) de la charnière (10) est déplacé linéairement en dépendance de la position de pivotement de la première partie de fixation (20) par rapport à la deuxième partie de fixation (30) de telle sorte qu'une largeur d'un interstice formé entre les parties de meuble (11, 12) reliées entre elles de manière mobile par la charnière (10) est inférieure à l'épaisseur d'un doigt, en particulier inférieure ou égale à 6 mm, pour toutes les positions de pivotement possibles de la charnière (10).
